# EUROPÄISCHE PATENTANMELDUNG

(11) **EP 4 606 480 A1**
(43) Veröffentlichungstag der Anmeldung: **27.08.2025**
(21) Anmeldenummer: 25152794.1
(22) Anmeldetag: 20.01.2025
(51) Int. Cl.: B02C 4/42, B02C 13/30, B02C 21/02

(54) **MATERIALVERARBEITUNGSANLAGE UND ANTRIEB FÜR EINE MOBILE MATERIALVERARBEITUNGSANLAGE**

(30) Priorität: 22.02.2024 DE 102024105020
(71) Anmelder: KLEEMANN GMBH, 73037 Göppingen (DE)
(72) Erfinder: GNAM, Michael, 89143 Blaubeuren (DE)
(74) Vertreter: Herrmann, Jochen

(57) **Zusammenfassung**

Die Erfindung betrifft einen Antrieb für eine mobile Materialverarbeitungsanlage (1), insbesondere für einen Gesteinsbrecher, mit einem Verbrennungsmotor (12), der einen mechanischen Antriebsstrang (14) an dessen Antriebsseite antreibt, wobei der Antriebsstrang (14) eine Abtriebsseite mit wenigstens einem Abtrieb aufweist, wobei mittels dem oder den Abtrieben wenigstens ein Brechaggregat (10), und vorzugsweise ein Generator (18) zur Erzeugung von elektrischer Energie, insbesondere zur Verwendung in der Materialverarbeitungsanlage (1) und/oder wenigstens ein Hydrauliksystem mit einer Hydraulikpumpe (19.1, 19.2) angetrieben werden. Zugunsten eines optimierten Betriebs der Materialverarbeitungsanlage ist es erfindungsgemäß vorgesehen, dass der Verbrennungsmotor (12) über ein schaltbares Getriebe (13) mit veränderbarem Übersetzungsverhältnis an den Antriebsstrang (14) angekoppelt ist.

## Beschreibung

Die Erfindung betrifft einen Antrieb für eine mobile Materialverarbeitungsanlage, insbesondere für einen Gesteinsbrecher, mit einem Verbrennungsmotor, der einen Antriebsstrang an dessen Antriebsstrang-Antriebsseite antreibt, wobei der Antriebsstrang eine Antriebsstrang-Abtriebsseite mit wenigstens einem Abtrieb aufweist, wobei mittels dem oder den Abtrieben wenigstens ein Generator zur Erzeugung von elektrischer Energie, insbesondere zur Verwendung in der Materialverarbeitungsanlage, wenigstens ein Hydrauliksystem mit einer Hydraulikpumpe und ein Brechaggregat, angetrieben werden.

Solche erfindungsgemäßen Materialverarbeitungsanlagen, beispielsweise mobile Brechmaschinen, können mit einem Direktantrieb ausgestattet sein. Der Direktantrieb bietet höchste Effizienz bei sehr kompakter und robuster Bauweise. Diese Eigenschaften sind bei Materialverarbeitungsanlagen, insbesondere im Lohnbrechbetrieb, maßgeblich und stellen daher auch besondere Anforderungen an den Antrieb des Brechaggregats.

Beim Direktantrieb treibt ein Verbrennungsmotor einen mechanischen Antriebsstrang an, dem eine Schaltkupplung zugeordnet ist. Diese Schaltkupplung kann nach allen gängigen Kupplungsverfahren arbeiten. Reib- oder Formschluss-Verfahren, nach dem Föttinger-Prinzip oder sonst einer hydraulischen Leistungsübertragung oder Kombinationen der genannten Verfahren. Diese Schaltkupplung wird dazu verwendet das Brechaggregat zu- oder abzuschalten. Die Schaltkupplung treibt beispielsweise einen Riementrieb an, um eine geeignete Brecherdrehzahl durch die Riementriebübersetzung zu realisieren. Vorzugsweise wird von dem mechanischen Antriebsstrang auch mindestens eine Hydraulikpumpe angetrieben, welche wiederum einen oder mehrere Nebenverbraucher antreibt, wie Lüfter, Hydraulikantriebe oder auch Hydraulikzylinder. Diese Hydraulikpumpen können beispielsweise auch größere Verbraucher antreiben, wie Antriebe für Förderbänder, Rinnen, etc. Bei sehr effizienten Direktantrieben treibt der mechanische Antriebsstrang auch mindestens einen Stromgenerator an (als Ersatz oder zusätzlich zu den Hydraulikpumpen), welcher elektrische Energie für leistungsstarke Nebenverbraucher liefert, wie Förderbänder, Rinnen, Siebe, Pumpenantriebe. Durch die Verwendung elektrischer Antriebe für diese Nebenverbraucher anstatt hydraulischer Antriebe wird die Maschineneffizienz deutlich erhöht.

Brechmaschinen arbeiten im Produktionsbetrieb, in einer durch den Anwender definierten Anwendung, üblicherweise mit einer konstanten Antriebsdrehzahl des Verbrennungsmotors- und einer Brecherdrehzahl. Die Brecherdrehzahl richtet sich dabei vorzugsweise nach einer oder mehreren der folgenden Anwendungsanforderungen:
- Größe des zu brechenden Materials, beispielsweise Gesteinsmaterials,
- Materialeigenschaften des zu brechenden Materials, beispielsweise Gesteinsmaterials,
- gewünschte Endmaterial-Eigenschaften
- etc.

Je nach Typ des Brechaggregats ist die Brecherdrehzahl daher auch einstellbar, um den Anforderungen der Anwendung gerecht zu werden. Ebenso benötigt der Brecher je nach Anwendung dabei eine bestimmte Antriebsleistung. Die benötigte Antriebsleistung kann dabei in Abhängigkeit der Anwendung auch bei gleicher Brecherdrehzahl deutlich variieren.

Bei aus dem Stand der Technik bekannten Brechmaschinen mit Direktantrieb ist ein festes Übersetzungsverhältnis zwischen Verbrennungsmotor und Brecher vorgesehen, die üblicherweise durch die Übersetzung des Antriebsstranges und des Riementriebes vorgegeben ist. Die Drehzahl des Brechers wird somit bei Bedarf durch das Verstellen der Drehzahl des Verbrennungsmotors realisiert. Dabei wird die Auslegung so getroffen, dass der Verbrennungsmotor eine möglichst hohe Leistung im benötigten Drehzahlbereich bereitstellen kann, um auch in Anwendungen mit hohen Leistungsanforderungen eine ausreichende Performance zu bieten.

Die Übersetzungen des Antriebsstrangs zu den Hydraulikpumpen und des Generators sind üblicherweise ebenfalls nicht veränderbar und werden so gewählt, dass diese Komponenten in ihrem SOLL-Arbeitsbereich bzgl. ihren Performance-Anwendungen liegen. Beispielsweise muss der Generator eine bestimmte Netzfrequenz liefern, welche zu den betriebenen Antrieben abgestimmt sein muss. Die abgegebene Netzfrequenz ist gekoppelt an die Drehfrequenz des Generators und damit an die Übersetzung des Antriebsstranges zwischen Verbrennungsmotor und Generator. Speziell Contractor-Maschinen ("Lohnbrechen") arbeiten in sehr verschiedenen Anwendungen, die selbst bei identischer Drehzahl des Verbrennungsmotors teilweise sehr unterschiedlich hohe Leistungsanforderungen haben. Oft arbeiten solche Maschinen dann zeitweise lange in Anwendungen, die nur einen Bruchteil der maximal möglichen Leistung abfordern.

Üblicherweise bieten Kennfelder von Verbrennungsmotoren im unteren Lastbereich vergleichsweise schlechte Wirkungsgrade, ebenso führen hohe Drehzahlen zu schlechteren Wirkungsgraden.

Die aus dem Stand der Technik bekannten Materialzerkleinerungsanlagen können hier nicht entgegenwirken, weil die Arbeitsdrehzahl des Verbrennungsmotors im Hinblick einer möglichst hohen Leistung ausgelegt wird und zusätzlich an die SOLL-Drehzahl des Brechers gebunden ist. Dies führt in vielen Anwendungen zu einem unnötig hohen Kraftstoffverbrauch und CO₂ -Emissionen.

US 10,335,800 B2 beschreibt eine Materialzerkleinerungsanlage, insbesondere einen Gesteinsbrecher, der einen Verbrennungsmotor aufweist. Dieser treibt ein Hydrauliksystem an. Das Hydrauliksystem speist verschiedene Hydraulikmotoren. Einer dieser Hydraulikmotoren treibt ein Brechaggregat an. Bei veränderten Lastbedingungen des Brechaggregats regelt eine Steuereinrichtung die Drehzahl des Verbrennungsmotors, wobei jedoch die Drehzahl des Brechaggregats beibehalten wird. Zu diesem Zweck wird der Durchfluss durch den Hydraulikmotor des Brechaggregats entsprechend angepasst.

EP 3 251 748 B1 offenbart eine Materialzerkleinerungsanlage, bei der ein Verbrennungsmotor als Antriebsaggregat verwendet ist. Der Verbrennungsmotor treibt über einen Antriebsstrang ein Brechaggregat an. Weiterhin treibt der Verbrennungsmotor auch einen Generator an, der während des Betriebs des Verbrennungsmotors elektrische Energie erzeugt. Diese wird in einem Speicher gespeichert. Dem Antriebsstrang ist ein Zusatzmotor zugeordnet, der mit einem Elektromotor angetrieben wird und der zusätzlich mechanische Arbeit in den Antriebsstrang einbringt. Wenn aufgrund von Leistungsspitzen, die der Verbrennungsmotor nicht abdecken kann zusätzliche mechanische Energie im Antriebsstrang zur Verfügung gestellt werden muss, so können diese Leistungsspitzen mit dem Zusatzmotor abgedeckt werden. Auf diese Weise lässt sich die Leistung im Antriebsstrang vergleichmäßigen. Dieses System ist aufwendig und störanfällig.

Es ist Aufgabe der Erfindung, bei einer Materiaverarbeitungsanlage der eingangs erwähnten Art den Betrieb des Verbrennungsmotors auch bei wechselnden Leistungsanforderungen zu optimieren wobei gleichzeitig ein zuverlässiger Betrieb des Brechaggregats gewährleistet ist.

Diese Aufgabe wird dadurch gelöst, dass der Verbrennungsmotor über ein schaltbares Getriebe mit veränderbarem Übersetzungsverhältnis an den Antriebsstrang angekoppelt ist.

Mittels des Schaltgetriebes zwischen dem Verbrennungsmotor und dem Antriebsstrang lassen sich der mögliche Arbeitsbereich und damit der Kennfeldbereich des Verbrennungsmotors deutlich erweitern, wobei die Abtriebsdrehzahl des Antriebsstrangs für den Brecher beibehalten, oder im Wesentlichen beibehalten wird.

Damit kann für die konkrete Anwendung das schaltbare Getriebe auf die geeignete Getriebe-Schaltstufe gebracht werden, wobei die Drehzahl des Verbrennungsmotors auf einen geeigneten Betriebspunkt gebracht werden. Damit können Kraftstoff sowie CO₂-Emissionen eingespart werden. Gleichzeitig läuft das Brechaggregat, aufgrund der eingestellten Getriebe-Schaltstufe auf einer konstanten oder mit einer gewissen Bandbreite eines Drehzahlbandes annähernd auf einer konstanten Drehzahl, so dass auch ein optimales Brechergebnis beibehalten wird.

Mit anderen Worten kann es vorgesehen sein, dass der Verbrennungsmotor bei gleicher absolut geforderter Leistung in einem tieferen Drehzahlbereich aber gleichzeitig mit höherer Auslastung betrieben wird. Das Kennfeld bietet hier einen deutlich besseren Wirkungsgrad.

Gemäß einer bevorzugten Erfindungsvariante kann es vorgesehen sein, dass das schaltbare Getriebe wenigstens zwei fest vorgegebene Getriebestufen aufweist. Dies stellt eine besonders einfache und robuste mechanische Lösung dar.

Alternativ kann es auch vorgesehen sein, dass das schaltbare Getriebe ein stufenlos schaltbares Getriebe ist. Hierdurch kann eine nahezu ideale Anpassung des Betriebspunktes des Verbrennungsmotors in Abhängigkeit von der Leistungsanforderung des Brechaggregats erreicht werden.

Ist die Materialverarbeitungsanlage gemäß der Erfindung eine Mineralverarbeitungseinrichtungen, beispielsweise ein Gesteinsbrecher, so kann es vorteilhafterweise vorgesehen sein, dass das Übersetzungsverhältnis (i=Antriebsdrehzahl/Abtriebsdrehzahl) des schaltbaren Getriebes im Bereich zwischen i=0,5:1 bis i=1,5:1 veränderbar ist. Hierbei lassen sich die an eine solche Maschine gestellten Anforderungen für unterschiedliche Anwendungen im Wesentlichen abdecken.

Wenn vorgesehen ist, dass das Übersetzungsverhältnis des schaltbaren Getriebes so gewählt ist, dass bei veränderter Antriebsdrehzahl am Getriebeeingang die Abtriebsdrehzahl am Getriebeausgang des schaltbaren Getriebes oder am Eingang des Antriebsstrangs mit einer Abweichung von +-10 %, bevorzugt +-5 %,unverändert ist, dann wird sichergestellt, dass der Antriebsstrang auch bei unterschiedlichen Antriebsdrehzahlen des Verbrennungsmotors mit im Wesentlichen gleichbleibender Drehzahl betrieben wird. Hierdurch kann sichergestellt werden, dass auch das Brechaggregat und/oder die weiteren, an den Antriebstrang über zugeordnete Abtriebe angeschlossenen Aggregate mit im Wesentlichen gleicher Drehzahl betrieben werden können. Insbesondere kann es dabei so sein, dass keine zusätzlichen Drehzahlanpassungen vorgenommen werden müssen, um das Brechaggregat oder die Zusatzaggregate optimal anzutreiben, was den technischen Aufwand deutlich vereinfacht.

Wenn vorgesehen ist, dass der Verbrennungsmotor über eine Kupplung an das schaltbare Getriebe angekoppelt ist, dann kann während des Brechbetriebs ein Schalten des schaltbaren Getriebes in die geeignete Getriebestufe vorgenommen werden. Denkbar ist auch die Verwendung eines lastschaltbaren Getriebes, welches ohne Kupplung schaltbar ist, beispielsweise eine Quick-Shifter-Drehzahlanpassung.

Eine mögliche Erfindungsvariante kann dergestalt sein, dass der mechanische Antriebsstrang eine Hauptwelle aufweist und dass an die Hauptwelle der Generator, die Hydraulikpumpe und/oder das Brechaggregat angekoppelt ist/sind. Somit stellt die Hauptwelle eine mechanisch feste Zuordnung des Antriebsstrangs zwischen dem Verbrennungsmotor und diesen Aggregaten dar.

Hierbei kann es insbesondere vorgesehen sein, dass die Hauptwelle über eine Antriebswelle an eine Brecherkupplung angeschlossen ist, und dass die Brecherkupplung an ihrem Abtrieb mittelbar oder unmittelbar an das Brechaggregat angeschlossen ist. Somit lässt sich bedarfsweise das Brechaggregat vom Antriebsstrang abkoppeln. Gleichwohl kann der Antriebsstrang mittels des Verbrennungsmotors weiter betrieben werden, um zusätzliche Funktionen, welche durch an die an den Antriebsstrang angekoppelten Aggregate bereitgestellt werden, dann weiter zu nutzen.

Gemäß einer denkbaren Erfindungsvariante kann es vorgesehen sein, dass die wenigstens eine Hydraulikpumpe, der Generator und/oder ein Kühlventilator zur Abfuhr der Verlustwärme des Verbrennungsmotors über einen diesen Funktionseinheiten jeweils zugeordneten Abtrieb mit fest vorgegebenen, nicht veränderbarem Übersetzungsverhältnis an den Antriebsstrang, insbesondere die Hauptwelle angeschlossen ist/sind. Hierdurch wird eine kompakte und robuste Bauweise unterstützt. Dadurch dass der Antriebsstrang in den unterschiedlichen Getriebestellungen des schaltbaren Getriebes mit gleicher oder annähernd gleicher Abtriebs-Drehzahl läuft, werden diese Aggregate dann ebenfalls auf einem optimalen oder annähernd optimalen Betriebspunkt betrieben. Dies verbessert die Effizienz der Anlage zusätzlich.

Wenn vorgesehen ist, dass der Antriebsstrang eine weitere Antriebsseite aufweist, über den ein Antrieb, insbesondere ein Elektromotor, den Antriebsstrang antreibt, Dann kann der Antriebsstrang mit zusätzlicher Antriebsleistung versorgt werden. Dabei kann es vorgesehen sein, dass der Elektromotor den Verbrennungsmotor unterstützt. Vorzugsweise ist es jedoch vorgesehen, dass der Elektromotor in einem Betriebszustand den Verbrennungsmotor ersetzt, wozu dieser beispielsweise von dem Antriebsstrang abgekoppelt werden kann.

Die Aufgabe der Erfindung wird auch gelöst mit einer Mineralverarbeitungseinrichtung mit einem Antrieb gemäß einem der Ansprüche 1 bis 13.

Die Erfindung wird im Folgenden anhand eines in den Zeichnungen dargestellten Ausführungsbeispiels näher erläutert. Es zeigen:
- Figur 1: in schematischer Darstellung eine Materialverarbeitungsanlage 1 mit einem Brechaggregat 10 in Seitenansicht und
- Figur 2: in schematischer Darstellung einen Antrieb der Materialverarbeitungsanlage gemäß Figur 1.

Figur 1 zeigt eine Materialverarbeitungsanlage 1 in Form einer Brechanlage mit einem Materialverarbeitungsaggregat in Form eines Brechaggregats 10. Die Materialverarbeitungsanlage 1 ist als mobile Materialverarbeitungsanlage 1 ausgebildet und weist daher Fahrwerke 1.5 auf. Denkbar ist es jedoch auch, dass es sich bei der Materialverarbeitungsanlage 1 um eine stationäre Materialverarbeitungsanlage 1 handelt.

Die Materialverarbeitungsanlage 1 weist ein Chassis 1.1 auf, welches die Maschinenkomponenten oder zumindest einen Teil der Maschinenkomponenten trägt. An seinem rückwärtigen Ende kann das Chassis 1.1 vorzugsweise einen Ausleger 1.2 aufweisen. Im Bereich des Auslegers 1.2 ist ein Material-Zuführbereich gebildet.

Der Material-Zuführbereich kann einen Aufgabetrichter 2 und eine Materialzuführeinrichtung 9 umfassen.

Der Aufgabetrichter 2 kann zumindest teilweise von Trichterwänden 2.1, die in Richtung der Längserstreckung der Materialverarbeitungsanlage 1 verlaufen und einer quer zur Längserstreckung verlaufenden Rückwand 2.2 gebildet sein. Der Aufgabetrichter 2 führt zu der Materialzuführeinrichtung 9.

Die Materialzuführeinrichtung 9 kann, wie im vorliegenden Ausführungsbeispiel dargestellt, eine Förderrinne aufweisen, die mittels eines Vibrationsantriebs antreibbar ist. Über den Aufgabetrichter 2 kann, beispielsweise mittels eines Radladers, zu zerkleinerndes Gut in die Materialverarbeitungsanlage 1 eingefüllt und auf die Förderrinne aufgegeben werden.

Von der Förderrinne gelangt das zu zerkleinernde Gut in den Bereich einer Siebeinheit 3. Diese Siebeinheit 3 kann auch als Vorsieb-Anordnung bezeichnet werden. Im Bereich der Siebeinheit 3 ist wenigstens ein Siebdeck 3.1, 3.2 angeordnet. Im vorliegenden Ausführungsbeispiel sind zwei Siebdecks 3.1, 3.2 verwendet.

An dem oberen Siebdeck 3.1 wird von dem zu zerkleinernden Material eine Teilfraktion ausgesiebt. Diese Teilfraktion hat bereits eine ausreichende Korngröße, die nicht mehr in der Materialverarbeitungsanlage 1 zerkleinert werden muss. Insofern kann diese ausgesiebte Teilfraktion in einem Bypasskanal 3.5 vorbei an dem Brechaggregat 10 geleitet werden.

Wenn ein zweites Siebdeck 3.2 in der Siebeinheit 3 verwendet ist, so kann aus der Teilfraktion, die unterhalb des Siebdecks 3.1 anfällt, eine weitere Feinpartikel-Fraktion ausgesiebt werden. Diese Feinpartikel-Fraktion kann unterhalb des Siebdecks 3.2 zu einem Seitenaustragband 3.4 geführt. Von dem Seitenaustragband 3.4 wird die Feinpartikel-Fraktion abgeleitet und auf eine seitlich der Maschine angeordnete Halde 7.2 gefördert.

Wie Figur 1 veranschaulicht, kann es sich bei der Siebeinheit 3 um ein Vibrationssieb mit einem Siebantrieb 3.3 handeln. Der Siebantrieb 3.3 versetzt das Siebdeck 3.1 und/oder das Siebdeck 3.2 in Vibrationsbewegungen. Aufgrund der geneigten Anordnung der Siebdecks 3.1, 3.2 und in Verbindung mit den Vibrationsbewegungen wird ein Materialtransport auf den Siebdecks 3.1, 3.2 hin in Richtung zu dem Brechaggregat 10 bzw. zu dem Bypasskanal 3.5 bewirkt.

Das von dem Siebdeck 3.1 kommende zu zerkleinernde Material wird dem Brechaggregat 10 zugeleitet, wie dies Figur 1 erkennen lässt.

Das Brechaggregat 10 kann beispielsweise in Form eines Rotationsprall-Brechaggregats oder eines Backenbrechaggregats ausgebildet sein. Ist wie in Figur 1 ein Rotationsprall-Brechaggregat verwendet, so weist es einen Schlagrotor 11 auf, der von einem Verbrennungsmotor 12 angetrieben wird. In Figur 1 verläuft die Rotationsachse 17 des Schlagrotors 11 horizontal in Richtung der Bildtiefe. Der Schlagrotor 11 ist in einem Brechraum 16.1 untergebracht.

Ist ein Backenbrechaggregat verwendet, so sind zwei Brechbacken einander gegenübergestellt, die zwischen sich einen konvergierenden Brechschacht einschließen, der bis hin zu einem Brechspalt führt.

Der Schlagrotor 11 kann beispielsweise an seinem Außenumfang mit Schlagleisten 11.2 bestückt sein. Gegenüberliegend dem Schlagrotor 11 können beispielsweise Wandelemente, vorzugsweise in Form von Prallschwingen 20 angeordnet sein. Bei drehendem Schlagrotor 11 wird das zu zerkleinernde Material mittels der Schlagleisten 11.2 nach außen geschleudert. Dabei trifft dieses Material auf die Prallschwingen 20 und wird aufgrund der hohen kinetischen Energie zerkleinert. Wenn das zu zerkleinernde Material eine ausreichende Korngröße aufweist, die es ermöglicht, dass die Materialteilchen durch einen Brechspalt 15 zwischen den Prallschwingen 20 und den radial äußeren Enden der Schlagleisten 11.2 hindurchgeführt werden können, so verlässt das zerkleinerte Gut das Brechaggregat 10 über den Brecherauslass 16.

Denkbar ist es, dass im Bereich des Brecherauslasses 16 das vom Brechaggregat 10 kommende und zerkleinerte Material mit dem aus dem Bypasskanal 3.5 kommenden Material zusammengeführt und auf einen Bandförderer 1.3 gebracht wird. Mit dem Bandförderer 1.3 kann das Material aus dem Arbeitsbereich des Brechaggregats 10 herausgeführt werden.

Wie die Zeichnungen zeigen, kann der Bandförderer 1.3 ein endlos umlaufendes Förderband aufweisen, das einen Lasttrum 1.6 und einen Leertrum 1.7 aufweist. Der Lasttrum 1.6 dient dazu das gebrochene Material, welches aus dem Brecherauslass 16 des Brechaggregats 10 fällt, aufzufangen und abzutransportieren. An den Bandenden kann das Förderband zwischen dem Lasttrum 1.6 und dem Leertrum 1.7 mittels Umlenkrollen 1.4 umgelenkt werden. Im Bereich zwischen den Umlenkrollen 1.4 können Führungen, insbesondere Tragrollen vorgesehen sein, um die Förderrichtung des Förderbands zu verändern, dem Förderband eine bestimmte Form zu geben und/oder das Förderband zu stützen.

Der Bandförderer 1.3 weist einen Bandantrieb auf, mittels dem der Bandförderer 1.3 angetrieben werden kann. Der Bandantrieb kann vorzugsweise am Abwurfende 1.9 oder im Bereich des Abwurfendes 1.9 des Bandförderers 1.3 angeordnet sein.

Der Bandförderer 1.3 kann, beispielsweise mittels des Bandantriebs, an eine Steuereinrichtung mittels einer Steuerleitung angeschlossen sein.

Es können ein oder mehrere weitere Bandförderer 6 und/oder ein Rückführförderer 8 verwendet sein, die prinzipiell die gleiche Bauweise aufweisen wie der Bandförderer 1.3. Insofern kann auf die vorstehenden Ausführungen Bezug genommen werden.

Im Bereich zwischen dem Aufgabeende und dem Abwurfende 1.9 kann ein Magnet 1.8 oberhalb des Lasttrums 1.6 angeordnet sein. Mit dem Magnet 1.8 lassen sich Eisenteile aus dem gebrochenen Gut abheben und aus dem Förderbereich des Bandförderers 1.3 heraus bewegen.

In Transportrichtung nach dem Bandförderer 1.3 kann eine Nachsiebvorrichtung 5 angeordnet sein. Die Nachsiebvorrichtung 5 weist ein Siebgehäuse 5.1 auf, in dem wenigstens ein Siebdeck 5.2 untergebracht ist. Unterhalb des Siebdecks 5.2 ist ein Gehäuseunterteil 5.3 gebildet, welcher als Sammelraum dient, für das am Siebdeck 5.2 ausgesiebte Material.

Das Gehäuseunterteil 5.3 schafft über eine Öffnung eine räumliche Verbindung zu einem weiteren Bandförderer 6. Hier bildet der weitere Bandförderer 6 seinen Aufgabebereich 6.1, wobei das ausgesiebte Material im Aufgabebereich 6.1 auf den Lasttrum des weiteren Bandförderers 6 geleitet wird. Der weitere Bandförderer 6 fördert das ausgesiebte Material hin zu seinem Abwurfende 6.2. Von dort gelangt das ausgesiebte Material auf eine Halde 7.1.

Das am Siebdeck 5.2 der Nachsiebvorrichtung 5 nicht ausgesiebte Material wird vom Siebdeck 5.2 auf ein Stichband 5.4 gefördert. Das Stichband 5.4 kann ebenfalls als ein Bandförderer ausgebildet sein, sodass auf die oben in Bezug auf den Bandförderer 1.3 gemachten Ausführungen verwiesen werden kann. Die Transportrichtung des Stichbands 5.4 verläuft in Figur 1 in Richtung der Bildtiefe.

An seinem Abwurfende übergibt das Stichband 5.4 das nicht ausgesiebte Material, das auch als Überkorn bezeichnet wird, auf einen Aufgabebereich 8.1 des Rückführförderers 8. Der Rückführförderer 8, der als Bandförderer ausgebildet sein kann, fördert das Überkorn in Richtung hin zum Aufgabetrichter 2. An seinem Abwurfende 8.2 übergibt der Rückführförderer 8 das Überkorn in den Materialfluss, insbesondere in den Material-Zuführbereich. Das Überkorn kann mithin dem Brechaggregat 10 erneut zugeführt und hier auf die gewünschte Partikelgröße gebrochen werden.

Figur 2 zeigt einen Antrieb der Materialverarbeitungsanlage 1 gemäß Figur 1. Wie diese Darstellung veranschaulicht, umfasst der Antrieb einen mechanischen Antriebsstrang 14, der insbesondere als Getriebeeinheit, beispielsweise als Zahnradgetriebe, ausgebildet sein kann. Dabei kann es vorgesehen sein, dass der Antriebsstrang 14 eine Hauptwelle aufweist, die mittelbar oder unmittelbar Aggregate der Materialverarbeitungsanlage 1 antreibt.

Wie das vorliegende Beispiel zeigt, kann es so sein, dass der Antriebsstrang 14, beispielsweise mit einer Hauptwelle, an einer Antriebsstrang-Abtriebsseite einen Generator 18, zur Erzeugung von elektrischer Energie, zur Verwendung in der Materialverarbeitungsanlage 1 antreibt.

Mittels der erzeugten elektrischen Energie kann beispielsweise eine Einheit der Materialverarbeitung 1 mit elektrischer Energie versorgt werden. Beispielhaft kann es so sein, dass mit der elektrischen Energie die Fahrwerke 1.5, wenigstens einer der Bandförderer 1.3, der Siebantrieb 3.3, das Seitenaustragband 3.4, das Stichband 5.4, der Rückführförderer 8 und/oder das Brechaggregat 10 angetrieben werden.

Denkbar ist es auch, dass mit dem Antriebsstrang 14 an einer Antriebsstrang-Abtriebsseite wenigstens eine Hydraulikpumpe 19.1, 19.2 eines Hydrauliksystems antreibbar ist. Über die Hydraulikpumpe 19.1, 19.2 können die Fahrwerke 1.5, wenigstens einer der Bandförderer 1.3, der Siebantrieb 3.3, dass Seitenaustragband 3.4, das Stichband 5.4 und/oder der Rückführförderer 8 angetrieben werden.

Der Verbrennungsmotor 12 ist an einer Antriebsstrang-Antriebsseite über ein schaltbares Getriebe 13 an den mechanischen Antriebsstrang 14 angekoppelt. Es kann so sein, dass das schaltbare Getriebe 13 mittelbar an den Verbrennungsmotor 12 angekoppelt ist, beispielsweise über eine nicht schaltbare Kupplung. Vorzugsweise kann eine elastische Gummikupplung verwendet sein, die in Figur 2 nicht näher gezeigt ist. Entsprechend kann mit der Kupplung der Verbrennungsmotor 12 von dem Antriebsstrang 14 an-/abgekoppelt werden. Dabei kann es so sein, dass der Verbrennungsmotor 12 mittels der Kupplung abgekoppelt wird, um ein Schalten des schaltbaren Getriebes 13 während des Betriebs des Verbrennungsmotors 12 zu ermöglichen.

Das schaltbare Getriebe 13 kann als mechanisches Schaltgetriebe, insbesondere als Zahnradgetriebe ausgeführt sein. Das schaltbare Getriebe 13 kann wenigstens zwei Übersetzungsvarianten bieten. Es kann als PKF-Getriebe (Planeten-KegelradGetriebe), insbesondere auch als ein NFZ (Nutzfahrzeug-Getriebe) ausgebildet sein. Denkbar ist es auch, dass das schaltbare Getriebe 13 ein stufenloses Getriebe ist, beispielsweise ein Getriebe mit Riemenscheiben mit veränderlichem Durchmesser. Denkbar ist die Verwendung eines CVT-Getriebes (Continuously Variable Transmission) oder eines IVT-Getriebes (Infinitely Variable Transmission).

Das schaltbare Getriebe 13 kann als lastschaltfähiges oder auch als nicht-last schaltfähiges Getriebe 13 ausgeführt werden.

Ist das schaltbare Getriebe 13 als lastschaltfähiges Getriebe 13 ausgeführt, so kann ein Wechsel der Untersetzung, welche von dem schaltbaren Getriebe 13 zur Verfügung gestellt wird, während des Betriebs des Verbrennungsmotors 12 erreicht werden. Somit kann das schaltbare Getriebe 13 dann während des Betriebs des Verbrennungsmotors 12 auf einen gewünschten Betriebszustand umgeschaltet werden.

Figur 2 veranschaulicht weiter, dass der Antriebsstrang 14 an seiner Antriebsstrang-Abtriebsseite eine schaltbare Brecherkupplung 30 mittels einer Antriebswelle 31 antreibt. Abtriebseitig ist die Brecherkupplung 30 über eine Übertragungswelle 32 an eine Drehzahlübersetzung 33 mit fest vorgegebenem Übersetzungsverhältnis angeschlossen. Es kann so sein, dass die Drehzahlübersetzung 33 von einem Riementrieb gebildet ist. Zu diesem Zweck kann an die Abtriebswelle 32 ein Antriebsrad 33.1 angeschlossen sein, welches über einen Riemen 33.2 ein Abtriebsrad 33.2 antreibt. Das Abtriebsrad 33.2 ist drehfest mit einer Treibwelle 34 verbunden, welche den Brecher 10 antreibt.

Während des Arbeitsbetriebs der Materialverarbeitungsanlage 1 treibt der Verbrennungsmotor 12 über das schaltbare Getriebe 13 den Antriebsstrang 14 an. Hierbei werden dann auch der Generator 18 und/oder wenigstens eine Hydraulikpumpe 19.1, 19.2 angetrieben. Zusätzlich wird über den Antriebsstrang 14 bei geschlossener Kupplung 30 auch die Drehzahlübersetzung 33 und damit der Brecher 10 angetrieben.

Der Brecher 10 läuft somit auf einer bestimmten Drehzahl, die für die vorliegende Brechaufgabe geeignet ist.

Nun kann es so sein, dass bei dieser Brechaufgabe der Verbrennungsmotor 12 mit einem Drehzahl-/Leistungsabgabe-Verhältnis betrieben wird, welches nicht verbrauchsoptimiert ist. Es entsteht mithin ein unnötig hoher Kraftstoffverbrauch und damit unnötige CO₂-Emissionen.

Um dies zu vermeiden, wird nun mit dem schaltbaren Getriebe 13 das Übersetzungsverhältnis, mit dem der Verbrennungsmotor 12 an den Antriebsstrang 14 angekoppelt ist, geändert, wozu das schaltbare Getriebe 13 einen veränderten Schaltzustand einnimmt.

Dann kann der Verbrennungsmotor 12 mit einem Drehzahl-/Leistungsabgabe-Verhältnis betrieben werden, bei dem der Kraftstoffverbrauch bestmöglich optimiert ist. Hierbei wird vorzugsweise die Drehzahl des Verbrennungsmotors 12 auf das Übersetzungsverhältnis des schaltbaren Getriebes 13 so angepasst, dass an der/den Abtriebsseite/-n des Antriebsstrangs 14, unabhängig von der gewählten Schaltstufe die gleiche Abtriebsdrehzahl oder annähernd die gleiche Abtriebsdrehzahl anliegt. Mit anderen Worten steht an der Antriebswelle 31 bei geändertem Schallzustand des schaltbaren Getriebes 13 die gleiche oder annähernd die gleiche Drehzahl an, um den Brecher 10 mit möglichst unveränderter Drehzahl betreiben zu können. Gleiches gilt auch für die Antriebe der Hydraulikpumpe 19.1,19.2 und/oder des Generators 18.

Somit können der Brecher 10, wenigstens eine der Hydraulikpumpen 19.1, 19.2 und/oder der Generator 18 bei veränderter Schaltstufe des schaltbaren Getriebes 13 auf einem annähernd optimalen Betriebspunkt betrieben werden.

Gemäß einer Variante der Erfindung kann es so sein, dass mittels einer Überwachungseinrichtung einer Maschinensteuerung der Betrieb des Verbrennungsmotors 12 hinsichtlich seiner Drehzahl und Leistungsabgabe überwacht werden kann. In einer Speichereinheit der Maschinensteuerung kann das Kennfeld des Verbrennungsmotors 12 gespeichert sein. Die Maschinensteuerung ermittelt die aktuelle Kennfeldposition des Verbrennungsmotors 12 kontinuierlich oder in Intervallen.

Mittels der Maschinensteuerung wird dann ermittelt, ob der Verbrennungsmotor 12 auf einem möglichst optimalen Betriebspunkt läuft. Ist dies nicht der Fall, so wird ermittelt, ob das schaltbare Getriebe 13 eine Schaltstufe bereitstellt, bei der sich ein deutlich besserer Betriebspunkt ergibt, bei dem die Abtriebsdrehzahl wenigstens an der Antriebswelle 31 gleich oder annähernd gleich gehalten werden kann. Liegt ein solcher optimierter Betriebspunkt vor, so wird das schaltbare Getriebe 13 in die optimierte Schaltstufe geschalten, entweder manuell oder automatisiert.

Damit kann der Antriebsstrang 14 stets im optimalen oder annähernd optimalen Betriebspunkt bzgl. Verbrauch und CO2-Emissionen betrieben wird.

## Patentansprüche

1. Antrieb für eine mobile Materialverarbeitungsanlage (1), insbesondere für einen Gesteinsbrecher, mit einem Verbrennungsmotor (12), der einen mechanischen Antriebsstrang (14) an dessen Antriebsseite antreibt, wobei der Antriebsstrang (14) eine Abtriebsseite mit wenigstens einem Abtrieb aufweist, wobei mittels dem oder den Abtrieben wenigstens ein Brechaggregat (10) und vorzugsweise ein Generator (18) zur Erzeugung von elektrischer Energie, insbesondere zur Verwendung in der Materialverarbeitungsanlage (1) und/oder wenigstens ein Hydrauliksystem mit einer Hydraulikpumpe (19.1, 19.2) angetrieben werden,
**dadurch gekennzeichnet,**
**dass** der Verbrennungsmotor (12) über ein schaltbares Getriebe (13) mit veränderbarem Übersetzungsverhältnis an den Antriebsstrang (14) angekoppelt ist.

2. Antrieb nach Anspruch 1, **dadurch gekennzeichnet, dass** das schaltbare Getriebe (13) wenigstens zwei fest vorgegebene Getriebestufen aufweist.

3. Antrieb nach Anspruch 1, **dadurch gekennzeichnet, dass** das schaltbare Getriebe (13) ein stufenlos schaltbares Getriebe (13) ist.

4. Antrieb nach einem der Ansprüche 1 bis 3, **dadurch gekennzeichnet, dass** das Übersetzungsverhältnis des schaltbaren Getriebes (13) (i=Antriebsdrehzahl/Abtriebsdrehzahl) im Bereich zwischen i=0,5:1 bis i=1,5:1 veränderbar ist.

5. Antrieb nach einem der Ansprüche 1 bis 4, **dadurch gekennzeichnet, dass** das Übersetzungsverhältnis des schaltbaren Getriebes (13) so gewählt ist, dass bei veränderter Antriebsdrehzahl am Getriebeeingang die Abtriebsdrehzahl am Getriebeausgang des schaltbaren Getriebes (13) oder am Eingang des Antriebsstrangs (14) mit einer Abweichung von +-10 %, bevorzugt +-5 %, unverändert ist.

6. Antrieb nach einem der Ansprüche 1 bis 5, **dadurch gekennzeichnet, dass** der Verbrennungsmotor (12) über eine Kupplung an das schaltbare Getriebe (13) angekoppelt ist.

7. Antrieb nach einem der Ansprüche 1 bis 6, **dadurch gekennzeichnet, dass** der mechanische Antriebsstrang (14) eine Hauptwelle aufweist, dass an die Hauptwelle der Generator (18), die Hydraulikpumpe (19.1, 19.2) und/oder das Brechaggregat (10) angekoppelt ist/sind.

8. Antrieb nach Anspruch 7, **dadurch gekennzeichnet, dass** die Hauptwelle über eine Antriebswelle (31) an eine Brecherkupplung (30) angeschlossen ist, und dass die Brecherkupplung (30) an ihrem Abtrieb mittelbar oder unmittelbar an das Brechaggregat (10) angeschlossen ist.

9. Abtrieb nach einem der Ansprüche 1 bis 8, **dadurch gekennzeichnet, dass** die wenigstens eine Hydraulikpumpe (19.1, 19.2), der Generator (18) und/oder ein Kühlventilator zur Abfuhr der Verlustwärme des Verbrennungsmotors (12) über einen diesen Funktionseinheiten jeweils zugeordneten Abtrieb mit fest vorgegebenen, nicht veränderbarem Übersetzungsverhältnis an den Antriebsstrang (14), insbesondere die Hauptwelle angeschlossen ist/sind.

10. Antrieb nach Anspruch 9, **dadurch gekennzeichnet, dass** das Brechaggregat (10) über eine Drehzahlübersetzung, insbesondere einen endlos umlaufenden Bandantrieb, an das Brechaggregat (10) angeschlossen ist.

11. Antrieb nach einem der Ansprüche 1 bis 10, **dadurch gekennzeichnet, dass** der Antriebsstrang (14) eine weitere Antriebsseite aufweist, über den ein Antrieb, insbesondere ein Elektromotor, den Antriebsstrang (14) antreibt.

12. Antrieb nach einem der Ansprüche 1 bis 11, **dadurch gekennzeichnet, dass** mit einem Abtrieb der Antriebsstrang-Abtriebsseite gleichzeitig mehrere Aggregate, insbesondere mehrere Hydraulikpumpen des Hydrauliksystems, angetrieben werden.

13. Antrieb nach einem der Ansprüche 1 bis 12, **dadurch gekennzeichnet, dass** das Brechaggregat (10) ein Backenbrecher, ein Prallbrecher, ein Kegelbrecher oder ein Walzenbrecher ist.

14. Mineralverarbeitungseinrichtung mit einem Antrieb gemäß einem der Ansprüche 1 bis 13.
